# EUROPÄISCHE PATENTSCHRIFT

(11) **EP 0 436 066 B1**
(45) Veröffentlichungstag und Bekanntmachung des Hinweises auf die Patenterteilung: **27.10.1993**
(21) Anmeldenummer: 90115088.8
(22) Anmeldetag: 06.08.1990
(51) Int. Cl.: B60J 5/00, E05C 17/02, E05F 3/20

(54) **Scharniergelenklagerung für Kraftfahrzeuge**
Hinge bearing for vehicles
Palier de charnière pour véhicules

(30) Priorität: 30.12.1989 DE 3943408
(43) Veröffentlichungstag der Anmeldung: 10.07.1991
(73) Patentinhaber: ED. Scharwächter GmbH & Co.KG., D-42855 Remscheid (DE)
(72) Erfinder: Klüting, Bernd Alfred, Dipl. Ing, D-5608 Radevormwald (DE); Tölle, Karl-Heinz, Dipl. Ing., D-5600 Wuppertal (DE)
(74) Vertreter: Schön, Theodor, Patent- und Zivilingenieur

(56) Entgegenhaltungen:
- DE-A- 1 915 751
- DE-A- 1 929 057
- DE-B- 2 016 516
- DE-C- 3 207 922
- US-A- 4 879 785

## Beschreibung

Die Erfindung bezieht sich auf eine Schwenklagerung für die Türhaltestange von Kraftwagentürfeststellern, bestehend aus einem in wenigstens einem Lagerauge einer an einem ersten Tür-oder Klappenanordnungsteil, Tür oder Türsäule angeordneten Gelenkhälfte mit Festsitz undrehbar festgelegten Lagerstift und einer den Lagerstift in wenigstens einem Lagerauge der am zweiten Tür- oder Klappenanordnungsteil angeordneten zweiten Gelenkhälfte lagernden Lagerbuchse.

Bei schwenkbar oder wenigstens beweglich an Kraftfahrzeugen zu lagernden Teilen, insbesondere im Karosseriebereich von Kraftfahrzeugen, ergibt sich hinsichtlich der Lagerausbildung häufig eine aus der Bewegungscharakteristik der anzulenkenden Teile resultierende Problematik dadurch, daß in der Lagerung der anzulenkenden Teile infolge ihrer Funktionsweise radial gerichtete Kraftspitzen aufzunehmen sind, wobei die Lagerung den auftretenden Spitzenbelastungen über eine lange Betriebsdauer hin und vorzugsweise wartungfrei standhalten muß und wobei ferner jedwede Geräuschbildung in der Lagerung augeschlossen werden muß, da sich wegen der verstärkenden Wirkung der angrenzenden Karosserieteile bereits eine geringe Geräuschbildung in der Lagerung deutlich wahrnehmbar und unangenehm auswirkt.

Ein typisches Beispiel für derartige Verhältnisse bildet die Lagerung der Türhaltestange von solchen Türfeststellern von Kraftwagentüren, bei denen die erforderlichen, beträchtlichen Brems- und Haltekräfte des Türfeststellers durch das Zusammenwirken an einer Türhaltestange angeordneter Rasten mit in einem Haltergehäuse angeordneten federbelasteten Rastgliedern aufgebracht werden und bei denen daher die Lagerung der Türhaltestange, resultierend aus den vom Türfeststeller aufzubringenden hohen Brems- und Haltekräften in radialer Richtung mit stoßartig auftretenden hohen Spitzenbelastungen belastet wird und dabei aber über eine lange Betriebszeit hin wartungsfrei und geräuschlos arbeiten muß. In die Lagerung der Türhaltestange von Kraftfahrzeugtürfeststellern wurden daher Lagerbuchsen eingesetzt, über die der die Türhaltestange am Lagerbock abstützende Lagerstift in der Lageraugenbohrung der Türhaltestange gelagert ist. Nicht zuletzt resultierend aus dem Umstand, daß infolge der Wirkungsweise eines Türfeststellers, der die Fahrzeugtür jeweils bei einem gleichbleibendem Öffnungswinkel abbremsen oder aber feststellen muß, eine Aufnahme der maximalen radialen Spitzenbelastung der Lagerung stets an der gleichen Umfangsstelle der Lagerung auftritt neigen die bekannten Lagerungen zum Ausschlagen der Lagerung, insbesondere des Lagerauges der Türhaltestange, was naturgemäß zu einer Geräuschentwicklung in der Lagerung der Türhaltestange führt. Dies kann durch besondere Maßnahmen hinsichtlich der Lagergestaltung, etwa nach der US-A-4 879 785, die eine Anordnung in axialer Richtung wirkender Belastungsfedern in Verbindung mit einer konischen Ausbildung des Lagerstiftes oder dergl., vorsieht, verbessert, jedoch nicht grundsätzlich beseitigt werden. Zudem sind derartige Maßnahmen stets mit einem zusätzlichen technischen Aufwand und damit einer Verteuerung des Türfeststellers verbunden.
Zur Beseitigung der oben aufgezeigten Problematik einer Geräuschentwicklung in der Lagerung, gerade von Türfeststellern, ist auch bereits vorgesehen worden den Lagerstift in sich federnd elastisch auszubilden, insbesondere gemäß dem Vorschlag nach der DE-A-19 15 751 durch die Verwendung einer Spannhülse als Lagerstift. Diese an sich wirkungsvolle und mit einem erträglichen Aufwand anwendbare Maßnahme kann jedoch nur bei solchen Lagerungen der Türhaltestange angewendet werde, bei denen die Türhaltestange in einem Lagerbock mit zwei Schenkeln aufgenommen ist.

Bei einer fliegenden Anlenkung der Türhaltestange ist diese bekannte Maßnahme nicht ausführ-bzw. anwendbar.

Schließlich ist durch die DE-C-32 07 922 zur Beseitigung der oben aufgezeigten Problematik auch noch eine manuell nachstellbare Lagerung für die Türhaltestange eines Kraftfahrzeugtürfeststellers vorgeschlagen worden, bei welcher die Türhaltestange vermittels einer speziell ausgebildeten Lagerbuchse und eines Lagerbolzens in einem zweiarmigen Lagerbock gelagert ist und welche sich dadurch auszeichnet, daß der Lagerbolzen durch einen Schraubenbolzen gebildet ist und den beiden wulstförmigen Kragen der als Kragenbuchse ausgebildeten Lagerbuchse an den Lagerarmen des Lagerbockes ausgebildete Schrägflächen zugeordnet sind, derart, daß durch Anziehen einer Mutter des Schraubenbolzens eine ein evtl. eingetretenes Lagerspiel beseitigende Keilwirkung auf die wulstförmigen Kragen der Lagerbuchse ausübbar ist. Eine solche Gestaltung der Schwenklagerung der Türhaltestange erlaubt es zwar diese stets mehr oder minder spielfrei zu halten, ist aber zum einen mit einem verhältnismäßig hohen Herstellungs-und Montageaufwand verbunden und erfordert zum anderen eine ständige Wartung bzw. Nachstellung der Schwenklagerung, wobei insbesondere die ständige Wartungsbedürftigkeit der Schwenlagerung einen fortlaufenden Wartungsaufwand bedingt, der im modernen Automobilbau nicht hingenommen werden kann.

Ausgehend von dem vorstehend aufgezeigten Stand der Technik liegt der Erfindung daher die Aufgabe zugrunde eine Schwenklagerung für Teile von Kraftfahrzeugen zu schaffen, die mit einem geringstmöglichen Aufwand herstellbar und zusammenbaubar ist und die es ohne Verschlechterung der Lagerqualität gestattet auch solche Teile dauerhaft und wartungsfrei sowie geräuschfrei leichtgängig anzu- lenken, deren Betrieb wiederkehrend an gleicher Umfangsstelle auftretende und radial gerichtete Spitzenbelastungen in der La- gerstelle verursacht.

Diese Aufgabe wird bei einer Schwenklagerung nach dem Oberbegriff des Anspruches 1 erfindungsgemäß im wesentlichen dadurch gelöst, daß die Lageraugenbohrung in derjenigen Schwenklagerhälfte, in der der Lagerstift Laufsitz hat diesem gegenüber ein radiales Spiel aufweist und daß der Lagerstift in dieser Lageraugenbohrung in radialer Richtung über zumindest eine axial gerichtete, linien-oder streifenförmig gestaltete Anlagefläche aus federnd elastischem Material abgestützt ist. Durch die erfindungsgemäße Anordnung ist der Lagerstift in der eine bestimmte übergröße aufweisenden Lageraugenbohrung wenigstens bei normaler radialer Lagerbelastung vermittels eines entsprechend ausgebildeten Lagerelementes drehbar gelagert und gelangt nur beim Auftreten einer radialen Spitzenbelastung mit der übrigen Umfangsfläche des Lagerauges in Anlage, wodurch dann auch die höchsten auftretenden Kraftspitzen zwischen Lagerstift und Lageraugenbohrung unmittelbar und sicher abgestützt werden können, ohne daß die Gefahr eines Ausschlagens der Lagerung der besteht, da der Lagerstift nur abgebremst und unter zusätzlicher teilweiser elastischer Abstützung mit der Innenumfangsfläche des Lagerauges in Berührung kommt. Daraus resultiert weiterhin, daß die übrige Innenumfangsfläche des Lagerauges nicht notwendigerweise mit einem Lagerbuchse ausgekleidet sein muß, um eine dauerhafte geräuschfreie Leichtgängigkeit der Schwenklagerung zu gewährleisten.

Im Rahmen der Erfindung kann selbstverständlicherweise auch die Umkehrung dieses Lagerprinzips vorgesehen sein, dahingehend, daß die Lageraugenbohrung in derjenigen Schwenkgelenkhälfte, in der der Lagerstift Laufsitz hat diesem gegenüber ein radiales Spiel aufweist und daß der Lagerstift in dieser Lageraugenbohrung über eine Lagerbuchse gelagert ist, die über zumindest eine axial gerichtete, radial ausladende und linien-oder streifenförmig gestaltete Anlagefläche aus federnd elastischem Material in der Lageraugenbohrung abgestützt ist. Dabei kann in zweckmäßiger Ausgestaltung vorgesehen sein, daß die linien-oder streifenförmigen Anlageflächen der Lagerbuchse durch deren Außenumfang radial überragende axial gerichtete Stege gebildet sind.

In einer besonders einfachen Ausführungsform der Erfindung ist vorgesehen, daß die Lageraugenbohrung in derjenigen Schwenklagerhälfte, in der der Lagerstift Laufsitz hat diesem gegenüber ein radiales Spiel aufweist und eine den Lagerstift in der Lageraugenbohrung lagernde Lagerbuchse wenigstens eine axial gerichtete, wulstartige und federnd elastisch verformbare Verdickung aufweist.
Darüberhinaus kann in einer ganz besonders einfachen Ausführungsform zusätzlich vorgesehen sein, daß die Lageraugenbohrung in derjenigen Schwenklagerhälfte, in der der Lagerstift Laufsitz hat diesem gegenüber ein radiales Spiel aufweist und die den Lagerstift in der Lageraugenbohrung in radialer Richtung abstützende Lagerbuchse durch lediglich einen axial gerichteten, wulstförmigen und federnd elastisch verformbaren Profilabschnitt gebildet ist. Ein solcher Profilabschnitt kann entweder in Verbindung mit einer dünnwandigen Lagerschale oder dergl. oder aber für sich alleine in die Lageraugenbohrung eingesetzt werden und ist in gewissen Fällen ausreichend um die Gelenklagerung in der erfindungsgemäßen Weise dauerhaft geräuschfrei zu gestalten.

In einer gleichfalls wenig aufwendigen einfachen Ausführungsform der Erfindung ist ferner vorgesehen, daß eine Lagerbuchse aus einer Mehrzahl über den Umfang des Lagerstiftes hin verteilt angeordneter und jeweils einerseits lediglich über einen Teil dessen Umfanges hin am Lagerstift anliegender, und andererseits teilweise in radialen Nutausnehmungen der Lageraugenbohrung aufgenommener Profilabschnitte besteht. Hierdurch wird eine über dessen Umfang hin gleichmäßigere elastische Abstützung des Lagerstiftes in der Lageraugenbohrung erreicht. Zweckmäßigerweise können hierbei die federnd elastischen Profilabschnitte so über den Lagerstiftumfang hin verteilt angeordnet sein, daß sie jeweils beiderseits der Abstützstelle einer zu erwartenden Spitzenbelastung liegen.

Hinsichtlich ihrer Ausbildung können die wulstartigen Profilabschnitte der Lagerbuchse unterschiedlich gestaltet sein, insbesondere kann vorgesehen sein, daß der oder die Profilabschnitte der Lagerbuchse ein sichelförmiges Querschnittsprofil aufweisen, wobei die dem Lagerstift zugewandte Prifilkontur dessen Umfangsprofil und die in die radiale Ausnehung in der Lageraugenbohrung eingreifende Profilkontur deren Querschnittsform entspricht. Für die Wirkungsweise der Schwenklagerung ist eine solche Ausbildung nicht unabdingbar erforderlich, vielmehr kann auch vorgesehen sein, daß die radialen Nutausnehmungen in der Lageraugebnbohrung eine gegenüber der Profilform der wulstartigen Profilabschnitte abweichende Profilquerschnittsform aufweisen, oder daß die wulstartigen Profilabschnitte der Lagerbuchse in Längsrichtung konisch ausgebildet sind. Beide Maßnahmen können jeweils einzeln oder gegebenenfalls gemeinsam und in Verbindung mit einer entsprechenden Materialauswahl für die wulstartigen Profilabschnitte die Abstimmung der Elastizität Abstützung des Lagerstiftes unterstützen bzw. der bei einer elastischen Verformung auftretenden Materialverlagerung Rechnung tragen. Im Zusammenhang hiermit kann bnach einem weiteren Merkmal der Erfindung auch noch vorgesehen sein, daß die wulstartigen Profilabschnitte als Hohlprofil ausgebildet sind, insbesondere um ihre Elastizität zu erhöhen bzw. dem bei einer elastischen Verformung auftreteden Materialfluß Rechnung zu tragen.

Nach einem weiteren Merkmal der Erfindung kann fernerhin vorgesehen sein, daß die wulstartigen Profilabschnitte der Lagerbuchse untereinander zu einem Montageteil verbunden sind, wobei in einer ersten Ausführungsform vorgesehen sein kann, daß die wulstartigen Profilabschnitte entlang der Umfangsfläche des Lagerstiftes wenigstens über einen Teil der Lageraugenhöhe hin untereinander über gleichförmig dünnwandige Umfangsabschnitte der Lagerbuchse verbunden sind und wobei gemäß einer weiteren Ausführungsform auch vorgesehen sein kann, daß die wulstartigen Profilabschnitte der Lagerbuchse über die Lageraugenhöhe hin freistehend angeordnet und vermittels eines die Lagerstirnfläche übergreifenden radial gerichteten Kragens untereinander verbunden sind.

Im Einzelnen kann diese Ausführungsform entweder so ausgestaltet sein, daß der die wulstartigen Profilabschnitte der Lagerbuchse untereinander verbindende radiale Kragen glattflächig ausgebildet ist, oder so, daß der die wulstartigen Profilabschnitte der Lagerbuchse untereinander verbindende radiale Kragen federnd elastisch und wellenförmig ausgebildet ist. Ferner kann der radial ausladende Kragen ringförmig durchlaufend ausgebildet oder mit wenigstens einer radialen SAchlitzausnehmung versehen sein.

In einer besonders bevorzugten Einzelausgestaltung ist vorgesehen, daß die Lagerbuchse aus insgesamt vier über den Lageraugenumfang hin gleichmäßig verteilt angeordneten und einseitig über einen radial ausladenden und als wellförmiges Federelement ausgebildeten, die Stirnfläche der Lagerhälfte übergreifenden Kragen untereinander verbundenen Profilabschnitten besteht und daß der Lagerstift im Schwenkgelenk einerseits über einen radial ausladenden Kopf und andererseits mittels einer Vernietung festgelegt ist.

In der nachfolgenden Beispielsbeschreibung ist die Erfindung anhand des ausgewählten Ausführungsbeispieles einer Anlenkung der Türhaltestange eine Kraftfahrzeugtürfeststellers im Einzelnen beschrieben. In der Zeichnung zeigt die
- Figur 1: eine Seitenansicht eine Kraftfahrzeugtürfeststellers;
- Figur 2: einen Schnitt durch eine erste Ausführungsform der Schwenklagerung der Türhaltestange des Türfeststellers nach Figur 1;
- Figur 3: einen Schnitt durch eine zweite Ausführungsform der Schwenklagerung der Türhaltestange des Türfeststellers nach Figur 1;
- Figur 4: eine Draufsicht auf das Lagerauge der Tühaltestange des Türfeststellers nach Figur 1;
- Figur 5: eine Draufsicht auf die Lagerbuchse der Schwenklagerung nach Figur 3;
- Figur 6: eine Seitenansicht der Lagerbuchse nach Figur 5;
- Figur 7: einen Schnitt durch die Lagerbuchse nach Figur 5 und 6;
- Figur 8: eine Seitenansicht des Lagerstiftes der Schwenklagerung nach Figur 3.

Bei einem aus einem Haltergehäuse 1 und einer über Rastmarken 2 mit im Haltergehäuse 1 angeordneten federbelasteten Brems-bzw. Haltekörpern 3 zusammenwirkenden Türhaltestange 4 bestehenden Türfeststeller für Kraftwagentüren ist das Haltergehäuse 1 starr am einen Türanordnungsteil, Tür oder Türsäule, befestigt und die Türhaltestange 4 vermittels eines Lagerbockes 5 und einer Schwenklagerung 6 schwenkbeweglich am anderen Türanordnungsteil angelenkt. Die Schwenklagerung 6 der Türhaltestange 4 ist dabei fliegend gestaltet, in der Weise, daß der Lagerbock 5 einen Befestigungsfuß 7 und einen Lagerarm 8 aufweist, welch letzterer eine über einen Teil ihrer axialen Länge hin konisch ausgebildete Lageraugenbohrung 9 besitzt, die ihrerseits von einem Lagerstift 10 durchsetzt ist. Der Lagerstift 10 weist einen zylindrischen Schaftteil 11, einen einseitig an diesen anschließenden radial ausladenden Kopf 12 sowie einen axial an den Schaftteil 11 anschließenden Nietteil 13 auf, wobei der Nietteil 13 über einen Teil 14 seiner Länge hin konisch ausgebildet ist. über seinen Nietteil 13 ist der Lagerstift durch eine Vernietung 15 gegen die außenliegende Oberfläche 16 des Lagerarmes 8 des Lagerbockes 5 festgelegt. Die Türhaltestange 4 weist an ihrem freien Ende eine Lageraugenbohrung 9 auf, die vom Schaftteil 11 des Lagerstiftes 10 durchsetzt ist. Die Lageraugenbohrung 9 der Türhaltestange 4 ist im gezeigtten Ausführungsbeispiel vermittels einer Lagerbuchse 17 gegen den zylindrischen Abschnitt 11 des Lagerstiftes 10 abgestützt, wobei die Lagerbuchse 17 aus einer Anzahl über den Umfang des zylindrischen Lagerstiftabschnittes 11 hin verteilt angeordneter wulstartiger Profilabschnitte 18 besteht, die untereinander über einen radial ausladenden Kragen 19 zu einem einheitlich handhabbaren Bauteil verbunden sind. Die Profilabschnitte 18 der Lagerbuchse 17 weisen, wie dies insbesondere aus der Darstellung der Figur 5 deutlich ersichtlich ist einen sichel- bzw. halbmondförmige Querschnittsform auf, wobei ihre innenliegende dem Lagerstift 10 zugewandte Oberfläche 20 der Profilkontur des zylindrischen Schaftteiles 11 des Lagerstiftes 10 angepasst ist, während ihre rückwärtige Querschnittskontur 21 etwa kreisbogenförmig gestaltet ist. über ihre rückwärtige Querschnittskontur 21 greifen die Profilabschnitte 18 der Lagerbuchse 17 in nutenförmige, axial gerichtete Nutaunehmungen 23 der Lageraugenbohrung 9 der Türhaltestange 4 ein. Bei der in den Figuren 3 bis 8 gezeigten Ausführungsform ist der radial ausladende Kragen 19 der Lagerbuchse 17 wellenförmig als Wellfeder gestaltet, wie dies insbesondere aus den Darstellungen der Figuren 3 und 6 und 7 ersichtlich ist, während bei der in der Figur 2 gezeigten Ausführungsform der radial ausladende Kragen 19 der Lagerbuchse 17 glattflächig ausgebildet ist. Wie dies in der Figur 4 aufgezeigt ist weist der Schaftteil 11 des Lagerstiftes 10 der Lageraugenbohrung 9 in der Türhaltestange 4 gegenüber ein Untermaß "x" auf, derart daß der zylindrische Schaftteil 11 der Lageraugenbohrung 9 gegenüber allseitig ein Spiel "x" besitzt. Der zylindrische Schaftteil 11 des Lagerstiftes 10 liegt daher bei montierter Schwenklagerung und in der unbelasteten Stellung befindlicher oder nur bis zu einem gewissen, die Grenze der elastischen Verformungsbelastung der Profilabschnitte 18 noch nicht überschreitenden Grad belasteter Türhaltestange 4 lediglich an den Innenflächen 20 der wulstförmigen Profilabschnitte 18 an, wodurch eine absolut geräuschfreie Lagerung der Türhaltestange 4 jedenfalls im belastungsfreien bzw. nur unterhablb einer oberen Belastungsgrenze liegenden Belastung gewährleistet ist. Beim Auftreten einer radial gerichteten Spitzenbelastung in der Schwenklagerung werde die aus einem federnd elastisch verformbaren Material bestehenden Profilabschnitte 18 durch den durch den zylindrischen Schaftteil 11 des Lagerstiftes 10 auf sie ausgeübten radial gerichteten Druck soweit verfomt, daß der Schaftteil 10 des Lagerstiftes 10 an der Innenumfangsfläche der Lageraugenbohrung 9 der Türhaltestange 4 zur Anlage kommt, wobei ausschließlich die Belastungsspitze durch die gegenseitige und unmittelbare Anlage von zylindrischem Schaftteil 11 des Lagerstiftes 10 an der Innenumfangsfläche der Lageraugenbohrung 9 übertragen wird. Die Anordnung der Profilabschnitte 18 ist im gezeigten Ausführungsbeispiel derart gewählt, daß'die Ebene der zu erwartenden höchsten Spitzenbelastung der Schwenklagerung zwischen zwei einander benachbarten Profilabschnitten 18 liegt.

## Patentansprüche

1. Schwenklagerung für die Türhaltestange (4) von Kraftwagentürfeststellern, bestehend aus einem in wenigstens einem Lagerauge einer an einem ersten Tür-oder Klappenanordnungsteil, Tür oder Türsäule angeordneten Gelenkhälfte mit Festsitz undrehbar festgelegten Lagerstift (10) und einer den Lagerstift (10) in wenigstens einem Lagerauge der am zweiten Tür- oder Klappenanordnungsteil angeordneten zweiten Gelenkhälfte (4) lagernden Lagerbuchse (17), dadurch gekennzeichnet, daß die Lageraugenbohrung (9) in derjenigen Schwenklagerhälfte, in der der Lagerstift (10) Laufsitz hat diesem gegenüber ein radiales Spiel ("x") aufweist und daß der Lagerstift (10) in dieser Lageraugenbohrung (9) in radialer Richtung über zumindest eine axial gerichtete, linien-oder streifenförmig gestaltete Anlagefläche (20) aus federnd elastischem Material abgestützt ist.

2. Schwenklagerung nach Anspruch 1, dadurch gekennzeichnet, daß die Lageraugenbohrung (9) in derjenigen Gelenkhälfte (7), in der der Lagerstift (10) Laufsitz hat diesem gegenüber ein radiales Spiel ("x") aufweist und die den Lagerstift (10) in der Lageraugenbohrung (9) lagernde Lagerbuchse (17) wenigstens eine axial gerichtete, wulstartige und federnd elastisch verformbare Verdickung aufweist.

3. Schwenklagerung nach Anspruch 1, dadurch gekennzeichet, daß die Lageraugenbohrung (9) in derjenigen Gelenkhälfte (7), in der der Lagerstift (10) Laufsitz hat diesem gegenüber ein radiales Spiel ("x") aufweist und die den Lagerstift (10) in der Lageraugenbohrung (9) in radialer Richtung abstützende Lagerbuchse (17) durch lediglich einen axial gerichteten, wulstförmigen und federnd elastisch verformbaren Profilabschnitt (18) gebildet ist.

4. Schwenklagerung nach Anspruch 1, dadurch gekennzeichnet, daß die Lagerbuchse (17) aus einer Mehrzahl über den Umfang des Lagerstiftes (10) hin verteilt angeordneter und jeweils einerseits lediglich über einen Teil dessen Umfanges hin am Lagerstift (10) anliegender, und andererseits teilweise in radialen Nutausnehmungen (23) der Lageraugenbohrung (9) aufgenommener Profilabschnitte (18) besteht.

5. Schwenklagerung nach Anspruch 1 bis 4, dadurch gekennzeichnet, daß der oder die Profilabschnitte (18) der Lagerbuchse (17) ein halbmond-bzw.sichelförmiges Querschnittsprofil aufweisen, wobei die dem Lagerstift (10) zugewandte Profilkontur (20) dessen Umfangsprofil und die in die radiale Ausnehung (23) in der Lageraugenbohrung (9) eingreifende Profilkontur (21) deren Querschnittsform entspricht.

6. Schwenklagerung nach Anspruch 1 bis 4, dadurch gekennzeichnet, daß die wulstartigen Profilabschnitte (18) der Lagerbuchse (17) entlang der Umfangsfläche des Lagerstiftes (10) wenigstens über einen Teil der Lageraugenhöhe hin untereinander über gleichförmig dünnwandige Umfangsabschnitte der Lagerbuchse (17) verbunden sind.

7. Schwenklagerung nach Anspruch 1 bis 5, dadurch gekennzeichnet, daß die wulstartigen Profilabschnitte (18) der Lagerbuchse (17) über die Lageraugenhöhe hin freistehend angeordnet und vermittels eines die Lagerstirnfläche übergreifenden radial gerichteten Kragens (19) untereinander verbunden sind.

8. Schwenklagerung nach Anspruch 1 bis 7, dadurch gekennzeichnet, daß der die wulstartigen Profilabschnitte (18) der Lagerbuchse (17) untereinander verbindende radiale Kragen (19) glattflächig ausgebildet ist.

9. Schwenklagerung nach Anspruch 1 bis 7, dadurch gekennzeichnet, daß der die wulstartigen Profilabschnitte (18) der Lagerbuchse (17) untereinander verbindende radiale Kragen (19) federnd elastisch und wellenförmig ausgebildet ist.

10. Schwenklagerung nach Anspruch 1 bis 9, dadurch gekennzeichnet, daß die axial gerichteten wulstförmigen Profilabschnitte (18) der Lagerbuchse (17) als Hohlprofil ausgebildet sind.

11. Schwenklagerung nach Anspruch 1 bis 9, dadurch gekennzeichnet, daß die axial gerichteten wulstförmigen Profilabschnitte (18) in Längsrichtung konisch gestaltet sind.

12. Schwenklagerung nach Anspruch 1 bis 11, dadurch gekennzeichnet, daß der die wulstartigen Profilabschnitte (18) der Lagerbuchse (17) untereinander verbindende radial ausladende Kragen (19) eine radial gerichtete Schlitzausnehmung aufweist.

13. Schwenklagerung nach Anspruch 1 bis 12, dadurch gekennzeichnet, daß axial gerichteten Nutausnehmungen (23)im Umfang der Lageraugenbohrung (9) eine von der Profilquerschnittsform der wulstartigen Profilabschnitte (18) der Lagerbuchse (17) abweichende Profilquerschnittsform aufweisen.

14. Schwenklagerung nach Anspruch 1 bis 13, dadurch gekennzeichnet, daß die Lagerbuchse (17) aus insgesamt vier über den Lageraugenumfang hin gleichmäßig verteilt angeordneten und einseitig über einen radial ausladenden, die Stirnfläche der Lagerhälfte (4) übergreifenden Kragen (19) untereinander verbundenen Profilabschnitten (18) besteht.

15. Schwenklagerung nach Anspruch 1 bis 14, dadurch gekennzeichnet, daß der Lagerstift (10) im Schwenkgelenk einerseits über einen radial ausladenden Kopf (12) und andererseits mittels Vernietung (13) festgelegt ist.

16. Schwenklagerung nach einem der Ansprüche 1 bis 15, dadurch gekennzeichnet, daß die Lageraugenbohrung (9) in derjenigen Schwenklagerhälfte (7), in der der Lagerstift (10) Laufsitz hat diesem gegenüber ein radiales Spiel ("x") aufweist und daß der Lagerstift (10) in dieser Lageraugenbohrung (9) in radialer Richtung über eine zumindest eine axial gerichtete, linien-oder streifenförmig gestaltete eine Anlagefläche (20) bildende Umfangszone aus federnd elastischem Material aufweisende Lagerhülse abgestützt ist.

17. Schwenklagerung nach einem der Ansprüche 1 bis 16, dadurch gekennzeichnet, daß die Lageraugenbohrung (9) in derjenigen schwenklagerhälfte (7), in der der Lagerstift (10) Laufsitz hat diesem gegenüber ein radiales Spiel ("x") aufweist und daß der Lagerstift (10) in dieser Lageraugenbohrung (9) über eine Lagerbuchse gelagert ist, die über zumindest eine axial gerichtete, radial ausladende und linien-oder streifenförmig gestaltete Anlagefläche aus federnd elastischem Material in der Lageraugenbohrung (9) abgestützt ist.

18. Schwenklagerung nach Anspruch 17, dadurch gekennzeichnet, daß die linien-oder streifenförmigen Anlageflächen der Lagerbuchse durch deren Außenumfang radial überragende axial gerichtete Stege gebildet sind.

## Claims

1. Pivot bearing for the door holder rod (4) of automobile door arrester devices, consisting of a bearing pin (10), secured non-rotatably with a fixed seating in at least one bearing eye of a half-hinge disposed on a first door or flap assembly component, door or door column, and of a bearing bushing (17), journalling the bearing pin (10) in at least one bearing eye of the second half-hinge (4), disposed on the second door or flap assembly component, characterized in that the bearing eye bore (9) in that half of the pivot bearing in which the bearing pin (10) has a running fit has a radial clearance ("x") relative to the pin and that the bearing pin (10) is supported in this bearing eye bore (9) in the radial direction by at least one axially orientated, linear or strip-shaped bearing surface (20) of resiliently elastic material.

2. Pivot bearing according to Claim 1, characterized in that the bearing eye bore (9) in that half-hinge (7) in which the bearing pin (10) has a running fit has a radial clearance ("x") relative to this pin and that the bearing bushing (17), journalling the bearing pin (10) in the bearing eye bore (9), has at least one axially orientated, beading-like and resiliently elastically deformable thickening.

3. Pivot bearing according to Claim 1, characterized in that the bearing eye bore (9) in that half-hinge (7) in which the bearing pin (10) has a running fit has a radial clearance ("x") relative to this pin and that the bearing bushing (17), supporting the bearing pin (10) in the radial direction in the bearing eye bore (9), is formed of only one axially orientated, beading-shaped and resiliently elastically deformable profile portion (18).

4. Pivot bearing according to Claim 1, characterized in that the bearing bushing (17) consists of a plurality of profile portions (18), distributed around the periphery of the bearing pin (10) and each bearing at one side over only a portion of its circumference against the bearing pin (10) and seated on the other side partly in radial groove recesses (23) of the bearing eye bore (9).

5. Pivot bearing according to Claims 1 to 4, characterized in that the profile portion or portions (18) of the bearing bushing (17) have a half-moon or sickle-shaped cross-section profile, the profile contour (20) towards the bearing pin (10) corresponding to its circumferential profile and the profile contour (21) engaging into the radial recess (23) in the bearing eye bore (9) corresponding to its cross-sectional shape.

6. Pivot bearing according to Claims 1 to 4, characterized in that the beading-like profile portions (18) of the bearing bushing (17) are connected together along the circumferential surface of the bearing pin (10) over at least a portion of the height of the bearing eye by uniformly thin-walled circumferential portions of the bearing bushing (17).

7. Pivot bearing according to Claims 1 to 5, characterized in that the beading-like profile portions (18) of the bearing bushing (17) are arranged free standing over the height of the bearing eye and are connected to one another by means of a radially orientated collar (19) engaging over the end face of the bearing.

8. Pivot bearing according to Claims 1 to 7, characterized in that the radial collar (19), connecting together the beading-like profile portions (18) of the bearing bushing (17), is formed with a smooth surface.

9. Pivot bearing according to Claims 1 to 7, characterized in that the radial collar (19) connecting together the beading-like profile portions (18) of the bearing bushing (17) is resiliently elastic and of undulating form.

10. Pivot bearing according to Claims 1 to 9, characterized in that the axially orientated, beading-shaped profile portions (18) of the bearing bushing (17) are formed as a hollow profile.

11. Pivot bearing according to Claims 1 to 9, characterized in that the axially orientated, beading-shaped profile portions (18) are conical in the longitudinal direction.

12. Pivot bearing according to Claims 1 to 11, characterized in that the radially projecting collar (19), connecting together the beading-like profile portions (18) of the bearing bushing (17), has a radially orientated slit recess.

13. Pivot bearing according to Claims 1 to 12, characterized in that axially orientated groove recesses (23) in the periphery of the bearing eye bore (9) have a profile cross-sectional form differing from the profile cross-sectional form of the beading-like profile portions (18) of the bearing bushing (17).

14. Pivot bearing according to Claims 1 to 13, characterized in that the bearing bushing (17) consists of a total of four profile portions (18), uniformly distributed around the circumference of the bearing eye and connected to one another at one side by a radially projecting collar (19) engaging over the end face of the half-bearing (4).

15. Pivot bearing according to Claims 1 to 14, characterized in that the bearing pin (10) is secured in the pivot joint on the one hand by a radially projecting head (12) and on the other hand by rivetting (13).

16. Pivot bearing according to one of Claims 1 to 15, characterized in that the bearing eye bore (9) in that pivot bearing half (7) in which the bearing pin (10) has a running fit has a radial clearance ("x") relative to this pin and that the bearing pin (10) is supported in the radial direction in this bearing eye bore (9) by a bearing sleeve having at least one axially orientated, linear or strip-shaped circumferential zone of resiliently elastic material forming a bearing surface (20).

17. Pivot bearing according to one of Claims 1 to 16, characterized in that the bearing eye bore (9) in that pivot bearing half (7) in which the bearing pin (10) has a running fit has a radial clearance ("x") relative to this pin and that the bearing pin (10) is journalled in this bearing eye bore (9) by a bearing bushing, which is supported in the bearing eye bore (9) by at least one axially orientated, radially projecting and linear or strip-shaped bearing surface of resiliently elastic material.

18. Pivot bearing according to Claim 17, characterized in that the linear or strip-shaped bearing surfaces of the bearing bushing are formed by axially orientated webs projecting radially beyond its outer circumference.

## Revendications

1. Articulation pour la barre d'arrêt (4) d'arrêtoirs de portes de véhicules automobiles, qui se compose:
- d'une cheville logée avec ajustement serré, sans possibilité de rotation, dans au moins un charnon d'une moitié de l'articulation assemblée avec l'une des parties de la porte ou volet, savoir la porte elle-même ou le montant de porte, et,
- d'un coussinet (17) logeant la cheville (10) dans au moins un charnon de la seconde moitié de l'articulation assemblée avec l'autre partie de la porte ou volet,
*caractérisée en ce que* l'alésage de charnon (9) de la moitié de l'articulation dans laquelle la cheville (10) est disposée avec ajustement tournant, présente un jeu radial (x) par rapport à ladite cheville (10) et *en ce que* la cheville (10) est au contact radial avec ledit alésage de charnon (9) par au moins une surface d'appui (20) en matériau élastique, orientée axialement, présentant une conformation en lignes ou rayures.

2. Articulation selon la revendication 1 *caractérisée en ce que* l'alésage de charnon (9) dans la moitié de l'articulation (7) dans laquelle la cheville (10) est disposée avec ajustement tournant, présente un jeu radial (x) par rapport à ladite cheville (10) et *en ce que* le coussinet logeant la cheville (10) dans ledit alésage de charnon (9) comporte une surépaisseur axiale en forme de bourrelet déformable élastiquement.

3. Articulation selon la revendication 1 *caractérisée en ce que* l'alésage de charnon (9) dans la moitié de l'articulation (7) dans laquelle la cheville (10) est disposée avec ajustement tournant, présente un jeu radial (x) par rapport à ladite cheville (10) et *en ce que* le coussinet (17) assurant l'appui radial de la cheville (10) dans ledit alésage de charnon (9), est constitué d'un seul segment de profilé (18) axial, en forme de bourrelet déformable élastiquement.

4. Articulation selon la revendication 1 *caractérisée en ce que* le coussinet (17) est constitué de plusieurs segments de profilé (18) répartis sur la circonférence de la cheville (10), s'appuyant sur une partie de la circonférence de la cheville (10) et s'engageant partiellement dans des rainures radiales (23) ménagées dans la paroi de l'alésage de charnon (9).

5. Articulation selon les revendications 1 à 4 *caractérisée en ce que* le ou les segments de profilé (18) du coussinet (17) présentent une section transversale en forme de demi-lune ou de faucille et *en ce que* la face (20) des segments (18) orientée vers la cheville (10) possède une forme correspondant à celle de la cheville alors que leur face (21) s'engageant dans la rainure radiale (23) de l'alésage de charon (9), possède une forme correspondant à celle de la section transversale de ladite rainure.

6. Articulation selon les revendications 1 à 4 *caractérisée en ce que* les segments de profilé (18), en forme de bourrelets, du coussinet (17) sont reliés entre eux, le long de la surface périphérique de la cheville (10) et au moins sur une partie de la hauteur du charnon, par des segments périphériques minces et uniformes du coussinet (17).

7. Articulation selon les revendications 1 à 5 *caractérisée en ce que* les segments de profilé (18), en forme de bourrelets, du coussinet (17) sont séparés l'un de l'autre sur la hauteur du charnon et reliés entre eux par un collet (19) radial, saillant sur la surface frontale de l'articulation.

8. Articulation selon les revendications 1 à 7 *caractérisée en ce que* le collet radial (19) reliant entre eux les segments de profilé (18), en forme de bourrelets, du coussinet (17), présente une surface plane.

9. Articulation selon les revendications 1 à 7 *caractérisée en ce que* le collet radial (19) reliant entre eux les segments de profil (18), en forme de bourrelets, du coussinet (17) est élastique et présente une conformation ondulée.

10. Articulation selon les revendications 1 à 9 *caractérisée en ce que* les segments de profilé (18) axiaux, en forme de bourrelets, du coussinet (17) sont des profils creux.

11. Articulation selon les revendications 1 à 9 *caractérisée en ce que* les segments de profilé (18) axiaux, en forme de bourrelets, du coussinet (17) présentent en direction longitudinale une conformation conique.

12. Articulation selon les revendications 1 à 11 *caractérisée en ce que* le collet (19) saillant radialement, reliant entre eux les segments de profilé (18), en forme de bourrelets, du coussinet (17), comporte une fente radiale.

13. Articulation selon les revendications 1 à 12 *caractérisée en ce que* les rainures axiales (23) de la paroi périphérique de l'alésage de charnon (9) présentent une section transversale dont la forme s'écarte de celle de la section transversale des segments de profilé (18) en forme de bourrelets.

14. Articulation selon les revendications 1 à 13 *caractérisée en ce que* le coussinet (17) se compose de quatre segments de profilé (18) répartis régulièrement sur la périphérie de l'alésage de charnon et reliés d'un côté entre eux par un collet (19) saillant radialement sur la face frontale de la moitié de l'articulation (4).

15. Articulation selon les revendications 1 à 14 *caractérisée en ce que* la cheville (10) est fixée dans les parties de l'articulation, d'une part, par une tête saillant radialement (12) et, d'autre part, par un rivetage.

16. Articulation selon les revendications 1 à 15 *caractérisée en ce que* l'alésage de charnon (9) de la moitié de l'articulation (7) dans laquelle la cheville (10) est disposée avec ajustement tournant, présente un jeu radial (x) par rapport à ladite cheville (10) et *en ce que* la cheville (10) s'appuie radialement dans l'alésage de charnon (9) par l'intermédiaire d'un coussinet qui comporte une zone périphérique en matériau élastique, constituant une surface d'appui axiale, de conformation en lignes ou en rayures.

17. Articulation selon les revendications 1 à 16 *caractérisée en ce que* l'alésage de charnon (9) dans la moitié de l'articulation (7) dans laquelle la cheville (10) est disposée avec ajustement tournant, présente un jeu radial (x) par rapport à ladite cheville et *en ce que* la cheville (10) est logée dans ledit alésage de charnon par l'intermédiaire d'un coussinet qui s'appuie dans ledit alésage de charnon par l'intermédiaire d'au moins une surface d'appui axiale en matériau élastique, saillant radialement, de conformation en lignes ou en rayures.

18. Articulation selon la revendication 17 *caractérisée en ce que* les surfaces d'appui de conformation en lignes ou en rayures du coussinet, sont constituées par des traverses axiales, saillant radialement sur la périphérie extérieure dudit coussinet.
